# EUROPÄISCHE PATENTSCHRIFT

(11) **EP 2 981 189 B1**
(45) Veröffentlichungstag und Bekanntmachung des Hinweises auf die Patenterteilung: **26.05.2021**
(21) Anmeldenummer: 14708790.2
(22) Anmeldetag: 10.02.2014
(51) Int. Cl.: A47B 88/457

(54) **MÖBELANTRIEB**
FURNITURE DRIVE
DISPOSITIF D'ENTRAÎNEMENT POUR MEUBLE

(30) Priorität: 05.04.2013 AT 2562013
(43) Veröffentlichungstag der Anmeldung: 10.02.2016
(73) Patentinhaber: Julius Blum GmbH, 6973 Höchst (AT)
(72) Erfinder: BOHLE, Wolfgang, A-6840 Götzis (AT)
(74) Vertreter: Torggler & Hofinger Patentanwälte
(86) Internationale Anmeldenummer: PCT/AT2014/000028
(87) Internationale Veröffentlichungsnummer: WO 2014/161013

(56) Entgegenhaltungen:
- WO-A2-2007/090210
- DE-U1-202008 016 929

## Beschreibung

Die vorliegende Erfindung bezieht sich auf einen Möbelantrieb mit den Merkmalen des Oberbegriffs des Patentanspruchs 1 zum Ausstoßen eines bewegbaren Möbelteiles aus einer geschlossenen Endlage relativ zu einem Möbelkorpus.

Im Weiteren betrifft die Erfindung eine Anordnung mit einer Schublade und mit einem Möbelantrieb der zu beschreibenden Art sowie ein Möbel mit einer derartigen Anordnung.

Solche Möbelantriebe sind bereits bekannt (WO 2006/017864 A1) und dienen dazu, ein bewegbares Möbelteil nach einer beabsichtigten Auslöseaktion (beispielsweise durch manuelles Eindrücken des bewegbaren Möbelteiles in Richtung des Möbelkorpus) zumindest teilweise aus der geschlossenen Endlage in eine Offenstellung auszustoßen. Zum Ausstoßen des bewegbaren Möbelteiles aus der geschlossenen Endlage ist ein bewegbar gelagerter Ausstoßhebel vorgesehen, der durch eine elektrische Antriebseinheit antreibbar ist. Beim Ausstoßen kontaktiert der Ausstoßhebel das Möbelteil und drückt dieses um eine vorgegebene Wegstrecke in eine Offenstellung. Als nachteilig hat sich dabei aber häufig herausgestellt, dass bei einer Rückstellbewegung des Ausstoßhebels (d.h. wenn der Ausstoßhebel unbelastet ist) sich unangenehme Geräusche des Getriebes bemerkbar machen. Diese Getriebegeräusche entstehen im unbelasteten Zustand durch Schwingungen, welche sich für einen Benutzer akustisch störend bemerkbar machen. Aufgrund der hohen Drehzahl der elektrischen Antriebseinheit wird häufig ein mehrstufiges Getriebe eingesetzt, wodurch die Geräusche des Motors noch zusätzlich verstärkt werden.

In der AT 503 139 B1 ist ein Möbelantrieb mit den Merkmalen des Oberbegriffs beschrieben, wobei eine Schraubenfeder in einer Rutschkupplung angeordnet ist.

In der DE 20 2008 016 929 U1 ist ein nicht-gattungsgemäßer Antrieb zur motorischen Verstellung einer Heckklappe eines Fahrzeuges offenbart. Um neben einer motorischen Verstellbarkeit auch eine manuelle Verstellbarkeit der Heckklappe zu gewährleisten, ist der Antriebsstrang nicht-selbsthemmend ausgebildet. Zur Vermeidung einer Beschädigung von Antriebskomponenten wird ein Planetenradgetriebe als Überlastkupplung genutzt, wobei einem Hohlrad des Planetenradgetriebes eine Getriebe-Bremseinrichtung zugeordnet ist. Das Hohlrad wird mittels der Getriebe-Bremseinrichtung gebremst, wobei eine Schlingfeder der Getriebe-Bremseinrichtung mit einem Bremsteil bremsend in Eingriff steht. Bei einer Überlast wird ein Ende der Schlingfeder vom Bremsteil gelöst, bis schließlich die Schlingfeder auf dem Bremsteil durchrutscht.

In der WO 2007/090210 A2 ist eine Ausstoßvorrichtung für ein relativ zu einem Möbelkorpus bewegbar gelagertes Möbelteil offenbart, wobei die Ausstoßvorrichtung einen durch eine Antriebseinheit ausstoßbaren Ausstoßhebel aufweist. Bei einer Überschreitung eines vorgegebenen Drehmomentes sind die Antriebseinheit und der Ausstoßhebel durch eine Rutschkupplung voneinander entkoppelbar. Die Rutschkupplung dient der Vermeidung von Beschädigungen der Antriebseinheit, welche durch eine übermäßige Kraftausübung auf den mit der Antriebseinheit gekoppelten Ausstoßhebel verursacht werden können.

Aufgabe der vorliegenden Erfindung ist es daher, die Geräuschentwicklung gattungsgemäßer Möbelantriebe weitgehend zu reduzieren.

Dies wird erfindungsgemäß durch die Merkmale des Patentanspruchs 1 gelöst. Weitere vorteilhafte Ausgestaltungen der Erfindung sind in den abhängigen Unteransprüchen angegeben.

Wenn der Ausstoßhebel beim Ausstoßvorgang auf das bewegbare Möbelteil einwirkt, so ist in den meisten Fällen ohnehin eine ausreichende Last vorhanden, welche einen ruhigen Lauf des Getriebes gewährleistet. Bei der Rückstellbewegung ist der Ausstoßhebel hingegen lastfrei, wodurch auch die Selbsthemmung des zu bremsenden Zahnrades gering ist. Diese geringe Selbsthemmung des Zahnrades macht sich durch hörbare Schwingungen des Getriebes bemerkbar. Der Grundgedanke der Erfindung besteht nunmehr darin, dem Zahnrad mithilfe einer Bremsvorrichtung eine Last aufzuerlegen, damit die Selbsthemmung des Zahnrades - insbesondere bei der Rückstellbewegung des Ausstoßhebels - erhöht wird. Auf diese Weise können die auftretenden Schwingungen im Getriebe unterdrückt und die unerwünschten Geräusche erheblich reduziert werden.

Die Bewegung des Zahnrades wird also durch Reibwirkung gebremst, wobei die Bremsvorrichtung direkt an einer Reibfläche des zu bremsenden Zahnrades anliegt. Die Reibfläche des Zahnrades ist glatt ausgebildet, wobei vorzugsweise vorgesehen ist, dass die Reibfläche von einer ebenen oder zylindrischen Fläche des zu bremsenden Zahnrades gebildet ist.

Gemäß einer einfachen Ausgestaltung kann vorgesehen sein, dass die Bremsvorrichtung einen Gummiring aufweist, welcher mit einer am Zahnrad ausgebildeten Reibfläche - vorzugsweise an einer im Wesentlichen eben ausgebildeten Seitenfläche des Zahnrades - zusammenwirkt. Diese Konstruktion hat allerdings den Nachteil, dass das Zahnrad auch bei der Öffnungsbewegung des Ausstoßhebels gebremst wird, was aufgrund der ohnehin vorhandenen Lasteinwirkung auf den Ausstoßhebel nicht zwingend notwendig wäre.

Gemäß einer Weiterbildung der Erfindung kann daher vorgesehen sein, dass eine drehrichtungsabhängige Bremsvorrichtung vorgesehen ist, welche bei einer Bewegung des Ausstoßhebels in Richtung Offenstellung praktisch keine Bremskraft generiert und welche bei einer Rückstellbewegung des Ausstoßhebels eine Bewegung des Zahnrades bremst.

Zur Realisierung einer solchen drehrichtungsabhängigen Bremsvorrichtung kann zumindest eine Schraubenfeder eingesetzt werden, durch die eine Bewegung des zu bremsenden Zahnrades bremsbar ist. Vorzugsweise ist vorgesehen, dass die Schraubenfeder mit einem Endbereich an einem gehäusefesten Teil angeordnet ist. Die am gehäusefesten Teil gelagerte Schraubenfeder wird bei der Ausstoßbewegung des Ausstoßhebels mit dem Zahnrad mitverdreht und ändert je nach Drehstellung des zu bremsenden Zahnrades ihre Form.

Die Schraubenfeder wirkt also quasi als drehrichtungsabhängige Schlingfeder, wobei sich beim Ausstoßen des Ausstoßhebels in Öffnungsrichtung ein Querschnitt der Schraubenfeder vergrößert und dadurch die Anpresskraft der Schraubenfeder an einer - vorzugsweise an einer am Zahnrad angeordneten - Reibfläche verringert. In Gegenrichtung - also bei der motorisch unterstützten Rückstellbewegung des Ausstoßhebels - wird der Querschnitt der Schraubenfeder verringert, wodurch sich diese mit einer höheren Anpresskraft an der Reibfläche andrückt und damit eine ausreichende Selbsthemmung des Zahnrades herbeigeführt wird. Je nach Wicklung der Schraubenfeder bzw. nach jeweiliger Anordnung der Reibfläche wird die Anpresskraft der Schraubenfeder entweder vergrößert oder verkleinert.

Die erfindungsgemäße Anordnung ist durch ein bewegbares Möbelteil, insbesondere eine Schublade, mit einem Möbelantrieb der beschriebenen Art gekennzeichnet. Das erfindungsgemäße Möbel weist zumindest eine Anordnung der vorstehend genannten Art auf.

Weitere Einzelheiten und Vorteile der Erfindung werden anhand des in den Figuren gezeigten Ausführungsbeispiels erläutert. Dabei zeigt bzw. zeigen:
- Fig. 1: ein Möbel mit einem Möbelkorpus und relativ dazu verfahrbaren Schubladen in einer perspektivischen Ansicht, wobei die Schubladen durch Möbelantriebe aus der geschlossenen Endlage in eine Offenstellung ausstoßbar sind,
- Fig. 2a, 2b: den Möbelantrieb in einer teilweisen Explosionsdarstellung sowie eine vergrößerte Detaildarstellung hierzu,
- Fig. 3a-3c: verschiedene Ansichten des zu bremsenden Zahnrades, wobei die Bremsvorrichtung eine Schraubenfeder aufweist,
- Fig. 4a, 4b: ein weiteres Ausführungsbeispiel der Erfindung, wobei die Bremsvorrichtung einen Gummiring zum Bremsen des Zahnrades aufweist.

Fig. 1 zeigt ein Möbel 1 mit einem Möbelkorpus 2 in einer perspektivischen Ansicht, wobei bewegbare Möbelteile 3 in Form von Schubladen jeweils durch einen Möbelantrieb 4 aus der geschlossenen Endlage in eine Offenstellung ausstoßbar sind. Der Möbelantrieb 4 ist in der gezeigten Figur an einer mit dem Möbelkorpus 2 verbundenen Rückwand 8 befestigt, vorzugsweise ist aber eine (hier nicht gezeigte) Tragschiene vorgesehen, welche entlang ihrer Längserstreckung wenigstens zwei vorgegebene Befestigungspositionen zur Montage von Möbelantrieben 4 aufweist. Der Möbelantrieb 4 umfasst einen bewegbar gelagerten Ausstoßhebel 7, der in Gebrauchslage um eine vertikal verlaufende Achse schwenkbar gelagert ist. Durch Eindrücken des bewegbaren Möbelteiles 3 in der geschlossenen Endlage in Richtung des Möbelkorpus 2 wird der Ausstoßhebel 7 durch die Schubladenrückwand 6 betätigt. Eine einfache Auslösbarkeit des Möbelantriebes 4 ist durch eine Touch-Latch-Funktionalität gegeben. Hierfür kann vorgesehen sein, dass ein Sensor, vorzugsweise ein Drehpotentiometer, zur Erfassung der Winkelstellung des Ausstoßhebels 7 vorgesehen ist. Beispielsweise kann dann vorgesehen sein, dass die Signale des Sensors einer Antriebsregeleinheit zuführbar sind, und dass die elektrische Antriebseinheit 10 (Fig. 2a) des Möbelantriebes 4 von der Antriebsregeleinheit aktivierbar ist.

Fig. 2a zeigt den Möbelantrieb 4 in einer teilweisen Explosionsdarstellung. Der Möbelantrieb 4 umfasst ein Gehäuse 9, eine elektrische Antriebseinheit 10 in Form eines Gleichstrommotors, ein Getriebe 11 mit als Doppelzahnrädern ausgebildeten Zahnrädern 13, 14, 15, 16, sowie einen um eine Drehachse 12 schwenkbar gelagerten Ausstoßhebel 7. Der Ausstoßhebel 7 ist mit dem Zahnrad 16 drehfest verbunden. Das Getriebe 11 ist als mehrstufiges Untersetzungsgetriebe ausgebildet, damit die hohe Drehzahl der elektrischen Antriebseinheit 10 reduziert und ein hohes Drehmoment auf den Ausstoßhebel 7 übertragbar ist. Darüber hinaus ist eine Bremsvorrichtung 18 mit einer Schraubenfeder 19 vorgesehen, durch die eine Bewegung des Zahnrades 14 bremsbar ist.

Fig. 2b zeigt den in Figur 2a eingekreisten Bereich in einer vergrößerten Darstellung. Erkennbar ist die elektrische Antriebseinheit 10, welche über eine Schnecke 17 die miteinander in Eingriff stehenden Zahnräder 13, 14, 15, 16 und schließlich den Ausstoßhebel 7 antreibt. Die Bremsvorrichtung 18 zur Bremsung des in Fig. 2a gezeigten Zahnrades 14 weist eine - vorzugsweise mehrfach - gewundene Schraubenfeder 19 auf. Diese Schraubenfeder 19 ist an einem Endbereich mit einem abgewinkelten Schenkel 20 versehen, wobei der Schenkel 20 in Montagelage an einem gehäusefesten Teil 23 des Möbelantriebs 4 befestigt ist. Der gehäusefeste Teil 23 ist im gezeigten Ausführungsbeispiel mit einem Lager 21 zur Lagerung des Zahnrades 14 - vorzugsweise einstückig - verbunden, wobei der Schenkel 20 der Schraubenfeder 19 in einer am Lager 21 angeordneten Öffnung 24 einsteckbar ist. Das Lager 21 weist einen Lagerzapfen 22 auf, wobei das Zahnrad 14 relativ zu diesem Lagerzapfen 22 drehbar gelagert ist. Die Schraubenfeder 19 umgibt den Lagerzapfen 22 zumindest abschnittsweise und wirkt in Montagelage mit einer am Zahnrad 14 angeordneten oder ausgebildeten Reibfläche 31 (Fig. 3a) zusammen.

Fig. 3a zeigt das zu bremsende Zahnrad 14 in einer perspektivischen Ansicht von unten. Das Zahnrad 14 umfasst zwei - vorzugsweise das Zahnrad 14 vollständig umgebende - Verzahnungsabschnitte 25 und 26. Das Zahnrad 14 ist mit einer zentralen Öffnung 27 zur Aufnahme des Lagerzapfens 22 sowie mit einer - vorzugsweise ringförmigen - Nut 28 versehen. Die Bremsvorrichtung 18 mit der Schraubenfeder 19 ist - mit Ausnahme des Schenkels 20 - vollständig innerhalb der ringförmigen Nut 28 aufgenommen, wodurch sich eine besonders platzsparende und kompakte Konstruktion ergibt. Der Schenkel 20 der Schraubenfeder 19 greift in Montagelage in der Öffnung 24 (Fig. 2b) ein. Im gezeigten Ausführungsbeispiel wird die Reibfläche 31 von einer zylindrischen Nutwand 29 des Zahnrades 14 gebildet. Bei einer Bewegung des Ausstoßhebels 7 (Fig. 2a) in Öffnungsrichtung wird ein Durchmesser der Schraubenfeder 19 durch Reibwirkung zwischen der Nutwand 29 und Schraubenfeder 19 vergrößert, wodurch eine Andruckkraft der Schraubenfeder 19 an der Nutwand 29 des Zahnrades 14 abnimmt und wobei bei einer Bewegung des Ausstoßhebels 7 entgegen der Öffnungsrichtung ein Durchmesser der Schraubenfeder 19 durch Reibwirkung zwischen Nutwand 29 und Schraubenfeder 19 verkleinert wird, wobei eine Andruckkraft der Schraubenfeder 19 an der Nutwand 29 des Zahnrades 14 zunimmt.

Fig. 3b zeigt das Zahnrad 14 gemäß Fig. 3a in einem Querschnitt. Fig. 3c zeigt eine vergrößerte Darstellung des in Fig. 3b eingekreisten Bereiches.

Fig. 4a zeigt ein weiteres Ausführungsbeispiel der Erfindung, wobei der Aufbau des Möbelantriebes 4 grundsätzlich der Fig. 2b entspricht. Anstelle der zuvor beschriebenen Schraubenfeder 19 weist die Bremsvorrichtung 18 nunmehr einen Gummiring 30 auf. Der Gummiring 30 weist einen ausreichend hohen Reibungskoeffizienten auf und bremst eine Drehung des Zahnrades 14 durch Gleitreibung. Der Gummiring 30 weist eine zylindrische Ausnehmung 32 auf, durch welche der Gummiring 30 auf den Lagerzapfen 22 aufsteckbar ist. Der gehäusefeste Teil 23 ist in dieser Figur am Lager 21 ausgebildet, wobei der Gummiring 30 in Montagelage einerseits mit dem gehäusefesten Teil 23, andererseits mit einer am zu bremsenden Zahnrad 14 ausgebildeten Reibfläche 31 (Fig. 4b) zusammenwirkt. Die Zahnräder 13, 14, 15 und 16 sind über eine Schnecke 17 des elektrischen Antriebes 10 bewegbar.

Fig. 4b zeigt eine perspektivische Ansicht des Getriebes 11 gemäß dem Ausführungsbeispiel der Fig. 4b. Zu erkennen ist der am Lager 21 angeordnete Gummiring 30, der zwischen dem gehäusefesten Teil 23 und dem Zahnrad 14 wirksam ist. Das Zahnrad 14 weist eine glatte bzw. ebene Seitenfläche 33 auf, welche im gezeigten Ausführungsbeispiel die Reibfläche 31 für den Gummiring 30 bildet. Durch den Gummiring 30 wird das Zahnrad 14 allerdings stets gebremst, sodass der elektrische Antrieb 10 beim Bewegen des Ausstoßhebels 7 in Öffnungsrichtung zusätzlich auch die Bremskraft des Gummiringes 30 überwinden muss.

## Patentansprüche

1. Möbelantrieb (4) zum Ausstoßen eines bewegbaren Möbelteiles (3) aus einer geschlossenen Endlage relativ zu einem Möbelkorpus (2), umfassend:
- ein Gehäuse (9),
- eine im Gehäuse (9) angeordnete elektrische Antriebseinheit (10),
- einen durch die elektrische Antriebseinheit (10) antreibbaren Ausstoßhebel (7) zum Ausstoßen des bewegbaren Möbelteiles (3),
- ein Getriebe (11) mit wenigstens einem Zahnrad (14) zur Kraftübertragung von der elektrischen Antriebseinheit (10) auf den Ausstoßhebel (7),
**dadurch gekennzeichnet, dass** der Möbelantrieb (4) eine Bremsvorrichtung (18) zur Bremsung des wenigstens einen Zahnrades (14) aufweist, wobei die Bremsvorrichtung (18) direkt an einer Reibfläche (31) des zu bremsenden Zahnrades (14) anliegt.

2. Möbelantrieb nach Anspruch 1, **dadurch gekennzeichnet, dass** die Reibfläche (31) des Zahnrades (14) glatt ausgebildet ist, wobei vorzugsweise vorgesehen ist, dass die Reibfläche (31) von einer ebenen oder zylindrischen Fläche des zu bremsenden Zahnrades (14) gebildet ist.

3. Möbelantrieb nach Anspruch 1 oder 2, **dadurch gekennzeichnet, dass** die Bremsvorrichtung (18) einerseits mit der Reibfläche (31) des Zahnrades, andererseits mit einem gehäusefesten Teil (23) zusammenwirkt.

4. Möbelantrieb nach einem der Ansprüche 1 bis 3, **dadurch gekennzeichnet, dass** ein Lager (21) mit einem Lagerzapfen (22) zur Lagerung des zu bremsenden Zahnrades (14) vorgesehen ist, wobei das Zahnrad (14) relativ zu diesem Lagerzapfen (22) drehbar gelagert ist.

5. Möbelantrieb nach einem der Ansprüche 1 bis 4, **dadurch gekennzeichnet, dass** die Bremsvorrichtung (18) zumindest einen Gummiring (30) aufweist, welcher mit der Reibfläche (31) des Zahnrades, vorzugsweise mit einer ebenen Seitenfläche (33) des Zahnrades (14), zusammenwirkt.

6. Möbelantrieb nach einem der Ansprüche 1 bis 4, **dadurch gekennzeichnet, dass** die Bremsvorrichtung (18) zumindest eine Schraubenfeder (19) aufweist.

7. Möbelantrieb nach Anspruch 6, **dadurch gekennzeichnet, dass** die Schraubenfeder (19) mit einem Endbereich, vorzugsweise über einen Schenkel (20) der Schraubenfeder (19), mit einem gehäusefesten Teil (23) verbunden ist.

8. Möbelantrieb nach Anspruch 7, **dadurch gekennzeichnet, dass** das Lager (21) eine Öffnung (24) aufweist, in welcher der Schenkel (20) der Schraubenfeder (19) eingesteckt ist.

9. Möbelantrieb nach einem der Ansprüche 6 bis 8, **dadurch gekennzeichnet, dass** die Schraubenfeder (19) den Lagerzapfen (22) zumindest abschnittsweise umgibt.

10. Möbelantrieb nach einem der Ansprüche 6 bis 9, **dadurch gekennzeichnet, dass** das Zahnrad (14) eine - vorzugsweise ringförmige - Nut (28) aufweist, wobei die Schraubenfeder (19) an einer Nutwand (29) anliegt.

11. Möbelantrieb nach Anspruch 10, **dadurch gekennzeichnet, dass** bei einer Bewegung des Ausstoßhebels (7) in Öffnungsrichtung ein Durchmesser der Schraubenfeder (19) durch Reibwirkung zwischen Nutwand (29) und Schraubenfeder (19) vergrößert wird, wodurch eine Andruckkraft der Schraubenfeder (19) an der Nutwand (29) des Zahnrades (14) abnimmt und wobei bei einer Bewegung des Ausstoßhebels (7) entgegen der Öffnungsrichtung ein Durchmesser der Schraubenfeder (19) durch Reibwirkung zwischen Nutwand (29) und Schraubenfeder (19) verkleinert wird, wobei eine Andruckkraft der Schraubenfeder (19) an der Nutwand (29) des Zahnrades (14) zunimmt.

12. Möbelantrieb nach einem der Ansprüche 1 bis 11, **dadurch gekennzeichnet, dass** der Ausstoßhebel (7) schwenkbar gelagert ist, wobei vorzugsweise vorgesehen ist, dass die Drehachse (12) des Ausstoßhebels (7) in Gebrauchslage des Möbelantriebs (4) vertikal verläuft.

13. Anordnung mit einem bewegbaren Möbelteil (3), insbesondere einer Schublade, und mit einem Möbelantrieb (4) nach einem der Ansprüche 1 bis 12.

14. Möbel mit wenigstens einer Anordnung nach Anspruch 13.

## Claims

1. A furniture drive (4) for ejecting a movable furniture part (3) from a closed end position relative to a furniture carcass (2), comprising:
- a housing (9),
- an electrical drive unit (10) arranged in the housing (9),
- an ejection lever (7) for ejecting the movable furniture part (3), the ejection lever (7) being configured to be driven by the electrical drive unit (10),
- a transmission (11) having at least one gear (14) for transmitting a force from the electrical drive unit (10) onto the ejection lever (7),
**characterized in that** the furniture drive (4) includes a braking device (18) for braking the at least one gear (14), wherein the braking device (18) directly bears against a frictional surface (31) of the gear (14) to be braked.

2. The furniture drive according to claim 1, **characterized in that** the frictional surface (31) of the gear (14) is configured to be smooth, wherein it is preferably provided that the frictional surface (31) is formed by a flat or by a cylindrical surface of the gear (14) to be braked.

3. The furniture drive according to claim 1 or 2, **characterized in that** the braking device (18) co-operates with the frictional surface (31) of the gear (14) on the one hand and co-operates with a portion (23) which is stationary to the housing (9) on the other hand.

4. The furniture drive according to one of the claims 1 to 3, **characterized in that** a bearing (21) having a bearing pin (22) is provided for supporting the gear (14) to be braked, wherein the gear (14) is rotationally supported relative to that bearing pin (22).

5. The furniture drive according to one of the claims 1 to 4, **characterized in that** the braking device (18) includes at least one rubber ring (30) co-operating with the frictional surface (31) of the gear (14), preferably with a flat side surface (33) of the gear (14).

6. The furniture drive according to one of the claims 1 to 4, **characterized in that** the braking device (18) includes at least one helical spring (19).

7. The furniture drive according to claim 6, **characterized in that** an end portion of the helical spring (19) is connected to a portion (23) which is stationary to the housing (9), preferably via a leg (20) of the helical spring (19).

8. The furniture drive according to claim 7, **characterized in that** the bearing (21) includes an opening (24) into which the leg (20) of the helical spring (19) is inserted.

9. The furniture drive according to one of the claims 6 to 8, **characterized in that** the helical spring (19) at least partially surrounds the bearing pin (22).

10. The furniture drive according to one of the claims 6 to 9, **characterized in that** the gear (14) includes a - preferably annular - groove (28), wherein the helical spring (19) bears against a groove wall (29).

11. The furniture drive according to claim 10, **characterized in that** upon a movement of the ejection lever (7) in the opening direction, a diameter of the helical spring (19) is increased by a frictional action between the groove wall (29) and the helical spring (19), whereby a pressure force of the helical spring (19) on the groove wall (29) decreases, and wherein upon a movement of the ejection lever (7) in a direction opposite the opening direction, a diameter of the helical spring (19) is decreased by a frictional action between the groove wall (29) and the helical spring (19), wherein a pressure force of the helical spring (19) on the groove wall (29) of the gear (14) increases.

12. The furniture drive according to one of the claims 1 to 11, **characterized in that** the ejection lever (7) is rotationally supported, wherein it is preferably provided that the rotational axis (12) of the ejection lever (7) extends vertically when the furniture drive (4) is in the position of use.

13. An arrangement comprising a movable furniture part (3), in particular a drawer, and a furniture drive (4) according to one of the claims 1 to 12.

14. An item of furniture comprising at least one arrangement according to claim 13.

## Revendications

1. Mécanisme d'entraînement pour meuble (4) pour éjecter une partie de meuble mobile (3) depuis une position finale fermée par rapport à un corps de meuble (2), comprenant:
- un boîtier (9),
- une unité d'entraînement électrique (10) disposée dans le boîtier,
- un levier éjecteur (7) pouvant être entraîné par l'unité d'entraînement électrique (10) pour éjecter la partie de meuble mobile (3),
- un jeu d'engrenages (11) avec au moins une roue dentée (14) pour la transmission d'une force de l'unité d'entraînement électrique (10) sur le levier éjecteur (7),
**caractérisé en ce que** le mécanisme d'entraînement pour meuble (4) présente un dispositif de freinage (18) pour le freinage de la au moins une roue dentée (14), dans lequel le dispositif de freinage (18) est directement adjacent à une surface de frottement (31) de la roue dentée (14) devant être freinée.

2. Mécanisme d'entraînement pour meuble selon la revendication 1, **caractérisé en ce que** la surface de frottement (31) de la roue dentée (14) est conçue lisse, dans lequel il est prévu, de préférence, que la surface de frottement (31) est formée d'une surface plane ou cylindrique de la roue dentée (14) devant être freinée.

3. Mécanisme d'entraînement pour meuble selon la revendication 1 ou 2, **caractérisé en ce que** le dispositif de freinage (18) interagit, d'une part, avec la surface de frottement (31) de la roue dentée, d'autre part, avec une partie solidaire du boîtier (23).

4. Mécanisme d'entraînement pour meuble selon l'une des revendications 1 à 3, caractérisé qu'un palier (21) avec un tourillon (22) est prévu pour le logement de la roue doutée (14) devant être freinée, dans lequel la roue dentée (14) est logée de façon rotative par rapport à ce tourillon (22).

5. Mécanisme d'entraînement pour meuble selon l'une des revendications 1 à 4, **caractérisé en ce que** le dispositif de freinage (18) présente au moins un anneau en caoutchouc (30) lequel interagit avec la surface de frottement (31) de la roue dentée, de préférence avec une surface latérale plane (33) de la roue dentée (14).

6. Mécanisme d'entraînement pour meuble selon l'une des revendications 1 à 4, **caractérisé en ce que** le dispositif de freinage (18) présente au moins un ressort cylindrique (19).

7. Mécanisme d'entraînement pour meuble selon la revendication 6, **caractérisé en ce que** le ressort cylindrique (19) est relié avec une zone terminale, de préférence par une branche (20) du ressort cylindrique (19), à une partie solidaire du boîtier (23).

8. Mécanisme d'entraînement pour meuble selon la revendication 7, **caractérisé en ce que** le palier (21) présente une ouverture (24), dans laquelle est insérée la branche (20) du ressort cylindrique (19).

9. Mécanisme d'entraînement pour meuble selon l'une des revendications 6 à 8, **caractérisé en ce que** le ressort cylindrique (19) entoure au moins par sections le tourillon (22).

10. Mécanisme d'entraînement pour meuble selon l'une des revendications 6 à 9, **caractérisé en ce que** la roue dentée (14) présente une gorge - de préférence annulaire - (28), le ressort cylindrique (19) étant adjacent à une paroi de gorge (29).

11. Mécanisme d'entraînement pour meuble selon la revendication 10, **caractérisé en ce que** lors d'un mouvement du levier éjecteur (7) dans le sens d'ouverture, un diamètre du ressort cylindrique (19) est agrandi par frottement entre la paroi de gorge (29) et le ressort cylindrique (19), ce par quoi une force de pression du ressort cylindrique (19) sur la paroi de gorge (29) de la roue dentée (14) diminue et dans lequel, lors d'un mouvement du levier éjecteur (7) à l'encontre du sens d'ouverture, un diamètre du ressort cylindrique (19) est réduit par frottement entre la paroi de gorge (29) et le ressort cylindrique (19), dans lequel une force de pression du ressort cylindrique (19) sur la paroi de gorge (29) de la roue dentée (14) augmente.

12. Mécanisme d'entraînement pour meuble selon l'une des revendications 1 à 11, **caractérisé en ce que** le levier éjecteur (7) est logé de façon pivotante, dans lequel il est prévu, de préférence, que l'axe de rotation (12) du levier éjecteur (7) en position d'utilisation du mécanisme d'entraînement pour meuble (4) passe verticalement.

13. Dispositif avec un mécanisme d'entraînement pour meuble mobile (3), plus particulièrement d'un tiroir, et avec un mécanisme d'entraînement pour meuble (4) selon l'une des revendications 1 à 12.

14. Meuble avec au moins un dispositif selon la revendication 13.
